# EUROPÄISCHE PATENTSCHRIFT

(11) **EP 2 347 960 B1**
(45) Veröffentlichungstag und Bekanntmachung des Hinweises auf die Patenterteilung: **14.03.2012**
(21) Anmeldenummer: 10194856.0
(22) Anmeldetag: 14.12.2010
(51) Int. Cl.: B65B 53/06

(54) **Schrumpftunnel**
Shrink tunnel
Tunnel à rétrécissement

(30) Priorität: 26.01.2010 DE 102010000192
(43) Veröffentlichungstag der Anmeldung: 27.07.2011
(73) Patentinhaber: Krones AG, 93073 Neutraubling (DE)
(72) Erfinder: Napravnik, Christian, 83026 Rosenheim (DE)
(74) Vertreter: Benninger, Johannes

(56) Entgegenhaltungen:
- EP-A1- 1 232 948
- WO-A1-02/36436
- DE-A1-102007 015 753
- US-A- 3 711 957
- US-A- 5 339 605

## Beschreibung

Die vorliegende Erfindung betrifft einen Schrumpftunnel. Der Schrumpftunnel hat mindestens eine Transportstrecke für Artikel ausgebildet. Zwei äußere Schächte und mindestens ein Schacht im Inneren des Schrumpftunnels bilden die unterschiedlichen Transportstrecken. Die Artikel sind mit einem Schrumpfmedium beaufschlagbar, wobei die mindestens drei Schächte parallel zueinander angeordnet sind.

Ferner betrifft die Erfindung ein Verfahren zum Umrüsten eines Schrumpftunnels.

Aus dem Stand der Technik sind Verfahren und Einrichtungen zum Verpacken von Artikeln (Verpackungsgut) bekannt, die als Verpackungshülle für die Gegenstände eine Schrumpffolie verwenden. Diese Schrumpffolie wird üblicherweise als Endlosmaterial auf Rollen bereitgestellt.

Die Schrumpffolie wird innerhalb der Verpackungseinrichtung entsprechend der Gebindeabmessungen vereinzelt. Die Folienzuschnitte werden dann mittels eines Einschlagsystems innerhalb der Einrichtung um die Artikel herumgewickelt. Anschließend werden die Gebinde durch einen Schrumpftunnel transportiert. Im Schrumpftunnel werden die umhüllten Artikel mit Heißgas z.B. warmer bzw. heißer Luft als Schrumpfmedium beaufschlagt, wodurch sich die Schrumpffolie zusammenzieht, so dass sie sich an die Artikel anschmiegt und die fertigen Schrumpfgebinde entstehen.

Häufig werden die Gebinde, abhängig von deren Größe, dem Schrumpftunnel in mehreren parallel geführten Bahnen zugeführt und in diesem verarbeitet. Um alle Gebinde von allen Seiten mit warmer Luft beaufschlagen zu können, müssen auch Mittel zum Einbringen der warmen Luft vorgesehen sein, welche das Schrumpfmedium zwischen den parallel geführten Artikeln eindüsen. Beispielsweise werden für die mehrbahnige Verarbeitung Schrumpftunnel mit verfahrbaren Schachtwänden verwendet. Dabei werden die Schachtwände je nach Bedarf über aufwendige Spindelverstellungen an die seitliche Tunnelwand gefahren, sofern sie nicht benötigt werden. Eine solche Anordnung ist in Figur 1 dargestellt. Insbesondere ist ein Schrumpftunnel 100 dargestellt, in dessen Inneren 102 verfahrbare Schachtwände 110 angeordnet sind. Das Beispiel zeigt eine zweireihige Verarbeitung von Gebinden 20 in einem solchen Schrumpftunnel 100. Die Gebinde 20 bestehen aus Artikeln 22, die von einer Schrumpffolie 24 umhüllt sind. Bei dem dargestellten Schrumpftunnel 100 wird den Gebinden 20 mittels dreier verfahrbarer Schachtwände 110 über Düsen in den Schachtwänden 110 die warme Luft 30 zugeführt (Figur 1 A). Sollen in dem Schrumpftunnel 100 nur in einer Reihe ankommende Gebinde 20 verarbeitet werden (Figur 1 C), dann können die Schachtwände 110, wie in Figur 1B dargestellt, in einer horizontalen Bewegungsrichtung BR verfahren werden.

US 3,711,957 zeigt einen Schrumpftunnel mit einer einbahnigen Verarbeitung, wobei an den gegenüberliegenden Seiten des Tunnels in Transportrichtung jeweils ein Heißluftgebläse angeordnet ist.

US 5,339,605 beschreibt einen Schrumpftunnel mit einer Produkt-Presse bei dem zuerst die seitlich angeordnete Schrumpffolie dem Schrumpfprozess unterzogen wird und erst anschließend die Schrumpf-Umverpackung oben und unten der Hitze ausgesetzt und geschrumpft wird. Durch die Verwendung eines zweiten, oberhalb des ersten angeordneten Förderers als Produkt-Presse in Verbindung mit einem zweistufigen Schrumpfprozess wird eine Ausdehnung des zu verpackenden Produktes verhindert.

WO 2002/036436 beschreibt die mehrbahnige Verarbeitung von Gebinden in einem Schrumpftunnel. Hierbei werden verfahrbare Schachtwände verwendet, deren Position in Abhängigkeit von den zu verarbeitenden Gebinden durch seitliches Verschieben in horizontaler Richtung angepasst wird.

Die Aufgabe der Erfindung besteht darin, einen Schrumpftunnel bereitzustellen, in dem eine ein- oder mehrbahnige Verarbeitung erfolgen kann, wobei das Umstellen zwischen ein- bzw. mehrbahniger Verarbeitung schnell, einfach und werkzeugfrei erfolgt.

Die obige Aufgabe wird durch eine Vorrichtung gelöst, die die Merkmale des Patentanspruchs 1 umfasst.

Es ist ferner Aufgabe der Erfindung ein Verfahren zum Umrüsten eines Schrumpftunnels bereitzustellen, in dem eine ein- oder mehrbahnige Verarbeitung erfolgen kann.

Die obige Aufgabe wird durch ein Verfahren gelöst, das die Merkmale des Patentanspruchs 7 umfasst.

Die vorliegende Erfindung betrifft einen Schrumpftunnel, insbesondere einen Schrumpftunnel zum Heißschrumpfen von Folie um Artikel, beispielsweise zur Erstellung von Gebinden aus mehreren Behältern, die mit einer Schrumpffolie umhüllt werden. Weiterhin kann der Schrumpftunnel auch dazu dienen, Schrumpfetiketten o.ä. auf die Artikel durch Schrumpfen aufzubringen.

Der Schrumpftunnel umfasst mindestens eine Transportstrecke für die Artikel. Der Schrumpftunnel weist zwei den Tunnel nach außen hin begrenzende Schächte sowie mindestens einen im Inneren des Schrumpftunnels angeordneten Schacht auf. Die Schächte können mit einem Schrumpfmedium beaufschlagt werden und leiten dieses über Düsen in ihren Schachtwänden in das Innere des Schrumpftunnels. Vorzugsweise handelt es sich bei dem Schrumpfmedium um einen warmen bzw. heißen Luftstrom.

Die mindestens drei Schächte, d.h. die beiden äußeren Schächte und der mindestens eine im Inneren des Schrumpftunnels angeordnete Schacht, können parallel zueinander angeordnet werden.

Erfindungsgemäß kann der mindestens eine im Inneren des Schrumpftunnels angeordnete Schacht um mindestens eine Achse aus der Transportstrecke herausgeschwenkt werden. Vorzugsweise wird der Schacht im Wesentlichen um 90° nach oben geschwenkt.

Gemäß einer bevorzugten Ausführungsform weisen die beiden äußeren Schächte jeweils eine Schachtwand mit einer Mehrzahl von in das Innere des Schrumpftunnels auf die Artikel gerichteten Düsen auf. Der mindestens eine im Inneren des Schrumpftunnels angeordnete Schacht weist dagegen zwei parallel angeordnete Schachtwände mit jeweils einer Mehrzahl von Düsen auf.

Befindet sich der mindestens eine innere Schacht im heruntergeklappten Zustand, so dass er die Transportstrecke in mindestens zwei Transportbahnen unterteilt, wird von diesem Schacht aus Schrumpfmedium in zwei entgegengesetzte Richtungen in die beiden inneren Teilbereiche des Schrumpftunnel geleitet.

Gemäß einer bevorzugten Ausführungsform wird der mindestens eine im Inneren des Schrumpftunnels angeordnete Schacht nicht ständig mit Schrumpfmedium beaufschlagt. Stattdessen ist die Zufuhr von Schrumpfmedium zu- und abschaltbar und vorzugsweise von der Position des Schachtes abhängig. Ist der innere Schacht parallel zu den äußeren Schächten angeordnet, so dass eine Unterteilung der Transportstrecke in mindestens zwei Transportbahnen und mindestens zwei innere Teilbereiche des Schrumpftunnels erfolgt, dann ist die Zufuhr vom Schrumpfmedium vorzugsweise zugeschaltet, so dass durch die Düsen der Schachtwände des inneren Schachts das Schrumpfmedium in die beiden inneren Teilbereiche des Schrumpftunnels geleitet wird. Ist der innere Schacht dagegen aus der Transportstrecke herausgeschwenkt, kann die Zufuhr vom Schrumpfmedium abgeschaltet werden.

Gemäß einer alternativen Ausführungsform erfolgt das Zu- und Abschalten des Schrumpfmediums zu dem mindestens einen inneren Schacht in Abhängigkeit von dessen Stellung automatisiert. Der Vorteil, wenn der innere Schacht nicht ständig mit Schrumpfmedium beaufschlagt wird, besteht im Falle der Verwendung von warmer bzw. heißer Luft insbesondere im Einsparen von Energie, da nicht unnötigerweise Luft erwärmt werden muss. Im Fall der Verwendung eines anderen Schrumpfmediums besteht der Vorteil insbesondere im angepassten, reduzierten Verbrauch des entsprechenden Mediums.

Gemäß einer weiteren Ausführungsform der Erfindung besteht der innere Schacht aus einem ersten und einem zweiten Abschnitt, die derart gegeneinander beweglich sind, dass die Höhe des Schachtes reduzierbar ist. Vorzugsweise kann die Höhe des Schachtes auf etwa 50% reduziert werden. Beispielsweise kann zwischen dem ersten und dem zweiten Abschnitt ein Klappmechanismus angeordnet sein, der über die gesamte Breite des mittleren Schachts verläuft und in Bezug auf die Höhe des Schachts weitgehend mittig angeordnet ist. Vorzugsweise ist der untere Abschnitt um diesen Klappmechanismus nach oben klappbar, so dass der untere und der obere Abschnitt parallel nebeneinander angeordnet werden können. Weiterhin können Befestigungselemente vorgesehen sein, die den nach oben geklappten unteren Abschnitt in dieser Position lösbar fixieren. Beispielsweise könnten Rastelemente vorgesehen sein, die in korrespondierende Aufnahmen des jeweils anderen Abschnitts eingreifen.

Gemäß einer alternativen Ausführungsform sind der untere Abschnitt und der obere Abschnitt gegeneinander verschieblich, so dass der untere Abschnitt nach oben verschoben und somit die Gesamthöhe des Schachtes wiederum reduziert werden kann. Auch hierbei können wiederum entsprechende Fixierelemente vorgesehen sein.

Bei einer weiteren Ausführungsform kann oberhalb der Schachtwand ein Gestänge mit zwei Drehgelenken vorgesehen sein, wobei das Gestänge an einem der Drehgelenke mit der Schachtwand drehbeweglich verbunden ist. Um die Schachtwand aus der Transportstrecke herauszuschwenken, werden zwei Schwenkbewegungen durchgeführt. Zum einen schwenkt das Gestänge um eine erste Achse aus der Transportstrecke heraus. Des Weiteren schwenkt die Schachtwand um eine zweite Achse. Vorzugsweise erfolgt die Schwenkbewegung um das erste Drehgelenk entgegengesetzt zur Schwenkbewegung um das zweite Drehgelenk. Die Drehachse kann mittig oder exzentrisch zur Symmetrielinie der Schachtwand angeordnet sein.

Bei noch einer weiteren Ausführungsform wird die Schachtwand zuerst entlang eines Gestänges nach oben geschoben und anschließend um eine Achse D nach oben geschwenkt. Der zum Verschwenken benötigte seitliche Platz im Inneren des Schrumpftunnels ist somit geringer. Allerdings wird durch die versetze Achse D die Höhe der zu verarbeitenden Gebinde nach oben hin begrenzt.

Die Erfindung betrifft weiterhin ein Verfahren zum Umrüsten eines Schrumpftunnels von einer ersten Anzahl von Bahnen zur Verarbeitung von Artikeln auf eine zweite Anzahl von Bahnen. Zuerst wird die gewünschte zweite Anzahl von zu verarbeitenden Bahnen in eine Steuereinheit eingegeben. Die Steuereinheit ermittelt durch Vergleich der bekannten er-sten Anzahl von Bahnen mit der gewünschten zweiten Anzahl von Bahnen, ob eine Unterteilung durch mehr oder weniger Schächte benötigt wird. Aufgrund der ermittelten Informationen wird der mindestens eine im Inneren des Schrumpftunnels angeordneten Schacht hochgeklappt, wenn die zweite Anzahl von Transportbahnen kleiner ist als die erste Anzahl.

Ist dagegen die zweite Anzahl von Transportbahnen größer als die erste Anzahl, dann wird der mindestens eine im Inneren des Schrumpftunnels angeordnete Schacht heruntergeklappt.

Dieser Vorgang kann automatisch erfolgen, oder aber auch manuell durch eine Bedienperson durchgeführt werden.

Gemäß einer bevorzugten Ausführungsform wird die Zufuhr vom Schrumpfmedium zu dem inneren Schrumpfmedium in Abhängigkeit von der Stellung des Schachtes gesteuert. Insbesondere wird die Zufuhr aktiviert, wenn der innere Schacht parallel zu den beiden äußeren Schächten angeordnet ist und deaktiviert, wenn er aus der Transportstrecke herausgeschwenkt ist.

Zusammengefasst betrifft die Erfindung die Verwendung von mindestens einer, um weitgehend 90° nach oben schwenkbaren "Klapp-Schachtwand". Dadurch kann zu verhältnismäßig geringen Kosten ein Schrumpftunnel angeboten werden, der bei Verwendung eines inneren Schachtes einfach zwischen einer einbahnigen und einer zweibahnigen Verarbeitung umgerüstet werden kann.

Die schwenkbare Schachtwand ist mechanisch einfach umsetzbar und wesentlich weniger aufwendig als die aus dem Stand der Technik bekannten verfahrbaren Schächte.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt einen Schrumpftunnel mit verfahrbaren Schachtwänden (Stand der Technik).
Figur 2 zeigt ein erstes Ausführungsbeispiel einer erfindungsgemäßen Verstellung von Schachtwänden.
Figur 3 zeigt ein zweites Ausführungsbeispiel einer erfindungsgemäßen Verstellung von Schachtwänden.
Figur 4 zeigt ein drittes Ausführungsbeispiel einer erfindungsgemäßen Verstellung von Schachtwänden.
Figur 5 zeigt ein viertes Ausführungsbeispiel einer erfindungsgemäßen Verstellung von Schachtwänden.
Figur 6 zeigt ein fünftes Ausführungsbeispiel einer erfindungsgemäßen Verstellung von Schachtwänden.
Figur 7 zeigt ein sechstes Ausführungsbeispiel einer erfindungsgemäßen Verstellung von Schachtwänden.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung ausgestaltet sein kann und stellen keine abschließende Begrenzung dar.

Figur 1 wurde bereits im Stand der Technik beschrieben.

Figur 2 zeigt eine Ausführungsform eines Schrumpftunnels 10 mit einer erfindungsgemäßen Verstellung einer Schachtwand 12.

Die mit Schrumpfmedium, insbesondere mit warmer Luft 30 zu beaufschlagenden mit Schrumpffolie 24 zu Gebinden 20 zusammen gefassten Artikel 22 werden entlang einer Transportstrecke 8 durch den Schrumpftunnel 10 transportiert.

Im gezeigten Ausführungsbeispiel erfolgt eine Umstellung von einer zweibahnigen auf eine einbahnige Verarbeitung von Gebinden 20. Hierbei wird eine um weitgehend 90° nach oben schwenkbare Klapp-Schachtwand 12 verwendet.

Der Klapp-Schachtwand 12 ist mindestens ein Heißlufterzeuger zugeordnet, der die warme Luft 30 erzeugt, die zur Herstellung von Gebinden 20 durch Düsen 44 in das Innere 11 des Schrumpftunnels 10 auf die mit Schrumpffolie 24 umhüllten Artikel 22 geleitet wird.

Die Schachtwand 12 ist um eine Achse D schwenkbar ausgebildet. Die Schachtwand 12 ist derart angeordnet, dass sie bei Bedarf, d.h. wenn beispielsweise von einer zweibahnigen auf eine einbahnige Verarbeitung umgeschaltet werden soll, hochgeklappt werden kann und somit aus der Transportstrecke 8 gelangt.

Durch Herunterschwenken der Schachtwand 12 um die Achse D erfolgt eine Unterteilung der Transportstrecke 8 in zwei Transportbahnen (Figur 2A), so dass eine zweibahnige Verarbeitung möglich ist. Wird die Schachtwand 12 dagegen hochgeschwenkt (Figur 2B, 2C), dann entspricht die Transportstrecke 8 einer Transportbahn.

Befindet sich die Schachtwand 12 im hochgeklappten Zustand, dann wird die Zufuhr an warmer Luft vorzugsweise abgeschaltet. Beispielsweise wird der dieser Schachtwand 12 zugeordnete Heißlufterzeuger (nicht dargestellt) ausgeschalten oder die Heißluftzufuhr zur Schachtwand unterbrochen.

Eine weitere Ausführungsform ist in Figur 3 dargestellt. Bei der hier dargestellten Schachtwand 12 ist die Achse D nicht am oberen Ende der Schachtwand 12 sondern etwas nach unten versetzt angeordnet. Bei dieser Ausführungsform ist der zum Verschwenken in Bewegungsrichtung BR benötigte seitliche Platz im Inneren 11 des Schrumpftunnels 10 somit geringer. Allerdings wird durch die versetze Achse D die Höhe der zu verarbeitenden Gebinde 20 nach oben hin begrenzt. Es ist somit möglich, die Breite des Schrumpftunnels zu verringern, wobei gegebenenfalls der oben genannte Nachteil in Kauf genommen werden muss.

Eine weitere platzsparende Ausführungsform ist in Figur 4 dargestellt. Die Schachtwand 12 weist beispielsweise ein Scharnier 16 auf, das die Schachtwand 12 in einen oberen Teil 12a und einen unteren Teil 12b unterteilt (Figur 4A).

Zuerst wird die Schachtwand 12 zusammengeklappt, indem der untere Teil 12b um ein Scharnier 16 nach oben geklappt wird (Figur 4B, Figur 4C). Insbesondere können am oberen Teil 12a Vorrichtungen vorgesehen sein, in die korrespondierende, am unteren Teil 12b angeordnete Vorrichtungen eingreifen und somit eine lösbare Verbindung zwischen den beiden Teilen 12a, 12b der Schachtwand 12 herstellen. Dadurch wird verhindert, dass der nach oben geklappte untere Teil 12b selbständig wieder nach unten klappt.

Gemäß einer weiteren nicht dargestellten Ausführungsform kann der untere Teil 12b mit einer anderen einfachen Hebelmechanik hochgeklappt werden. Diese Lösung findet Anwendung, wenn die Breite des Schrumpftunnelinnenraumes nicht ausreicht um die Schachtwand durch klappen um nur eine Achse zu verstauen. In diesem Fall wird um, mehrere Achsen gedreht.

Anschließend wird die zusammengeklappte Schachtwand 12 um die Achse D nach oben geschwenkt. Es ist in einer weiteren Ausführungsform ebenfalls denkbar, dass die beiden Teile 12a und 12b der Schachtwand 12 ineinander geschoben werden, um die Höhe H der Schachtwand 12 zu verringern.

Eine vierte und eine fünfte mögliche Ausführungsform sind in den Figuren 5 und 6 dargestellt. Oberhalb der hier dargestellten Schachtwand 12 ist ein Gestänge 18 mit zwei Drehgelenken 19a, 19b angeordnet. Das Gestänge 18 ist am unteren Drehgelenk 19b mit der Schachtwand 12 drehbeweglich verbunden. Um die Schachtwand 12 aus der Transportstrecke 8 herauszuschwenken, werden zwei Schwenkbewegungen durchgeführt (Figur 5B, Figur 6B). Zum einen schwenkt das Gestänge 18 in Bewegungsrichtung (a) um die Achse D1 des oberen Drehgelenks 19a aus der Transportstrecke 8 heraus. Des Weiteren schwenkt die Schachtwand 12 um die Achse D2 in Bewegungsrichtung (b) um das untere Gelenk 19b nach oben. Vorzugsweise erfolgt die Schwenkbewegung um das obere Drehgelenk 19a entgegengesetzt zur Schwenkbewegung um das untere Drehgelenk 19b. Die Drehachse D2 kann mittig (Figur 5A bis 5C) oder exzentrisch zur Symmetrielinie S der Schachtwand (Figur 6A bis 6C) angeordnet sein.

Bei diesen Ausführungsformen ist der zum Verschwenken benötigte seitliche Platz im Inneren 11 des Schrumpftunnels 10 somit geringer als bei der in Figur 2 gezeigten ersten Ausführungsform.

Auch Figur 7 zeigt eine platzsparende Möglichkeit des Verräumens einer Schachtwand 12. Hierbei wird die Schachtwand 12 zuerst entlang eines Gestänges 17 nach oben geschoben (Figur 7B) und anschließend um eine Achse D nach oben geschwenkt (Figur 7C). Bei dieser Ausführungsform ist die Achse D wiederum nach unten versetzt angeordnet (also ähnlich dem in Fig.3 gezeigten zweiten Ausführungsbeispiel). Der zum Verschwenken benötigte seitliche Platz im Inneren 11 des Schrumpftunnels 10 ist somit geringer. Allerdings wird durch die versetze Achse D die Höhe der zu verarbeitenden Gebinde 20 nach oben hin begrenzt.

Mit den in den Figuren 2 bis 7 beschriebenen Ausführungsformen eines Schrumpftunnels 10 ist ein sehr platzsparendes Verräumen" der Schachtwände 12 und ein Umstellen von zwei- oder mehrbahniger Verarbeitung auf einbahnige Verarbeitung bzw. Verarbeitung in weniger Bahnen einfach und kostengünstig möglich.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

Die Erfindung kann insbesondere dazu dienen, Gebinde aus mit Schrumpffolie umhüllten Artikeln zu erstellen. Weiterhin kann der erfindungsgemäße Schrumpftunnel aber auch anderen Anwendungen dienen, beispielsweise dem Aufbringen von Schrumpfetiketten auf Artikel, beispielsweise Flaschen o.ä.

### Bezugszeichenliste:

- 8: Transportstrecke
- 10: Schrumpftunnel
- 11: Inneres des Schrumpftunnels
- 12: Klapp- Schachtwand
- 12a: oberer Teil der Klapp- Schachtwand
- 12b: unterer Teil der Klapp- Schachtwand
- 16: Gelenk / Scharnier
- 17: Gestänge
- 18: Gestänge
- 19a: oberes Drehgelenk
- 19b: unteres Drehgelenk
- 20: Gebinde
- 22: Artikel
- 24: Schrumpffolie
- 30: warme Luft
- 40: äußere Schächte
- 42: Schachtwand
- 44: Düsen
- 100: Schrumpftunnel
- 102: Inneres des Schrumpftunnels
- 110: verfahrbare Schachtwand

- (a): Bewegungsrichtung
- (b): Bewegungsrichtung
- BR: Bewegungsrichtung
- D: Achse
- H: Höhe der Schachtwand

## Patentansprüche

1. Schrumpftunnel (10), der mindestens eine Transportstrecke (8) für Artikel (22), zwei äußere Schächte (40) und mindestens einen im Inneren (11) des Schrumpftunnels (10) angeordneten Schacht (12) umfasst, über die die Artikel (22) mit einem Schrumpfmedium (30) beaufschlagbar sind, wobei die mindestens drei Schächte (40, 12) parallel zueinander angeordnet sind, **dadurch gekennzeichnet, dass** der zumindest eine im Inneren (11) des Schrumpftunnels (10) angeordnete Schacht (12) um mindestens eine Achse (D) aus der Transportstrecke (8) heraus schwenkbar ist.

2. Schrumpftunnel nach Anspruch 1, bei dem der mindestens eine im Inneren (11) des Schrumpftunnels (10) angeordnete Schacht (12) nicht mit Schrumpfmedium (30) beaufschlagt ist, wenn er aus der Transportstrecke (8) geschwenkt ist.

3. Schrumpftunnel nach Anspruch 1 oder 2, bei dem der mindestens eine schwenkbare innere Schacht (12) aus einem ersten und einem zweiten Abschnitt (12a, 12b) besteht, die derart gegeneinander beweglich sind, dass die Höhe (H) des Schachtes (12) reduzierbar ist.

4. Schrumpftunnel nach Anspruch 3, bei dem zwischen dem ersten und dem zweiten Abschnitt (12a, 12b) des Schachtes ein Klappmechanismus (16) angeordnet ist, um den der untere Abschnitt (12b) nach oben klappbar ist, so dass der untere und der obere Abschnitt (12a, 12b) parallel nebeneinander anordenbar sind.

5. Schrumpftunnel nach Anspruch 3, bei dem der untere Abschnitt (12b) und der oberen Abschnitt (12a) gegeneinander verschieblich sind.

6. Schrumpftunnel nach einem der voranstehenden Ansprüche, der mindestens ein Mittel zur Zuführung eines Schrumpfmediums (30) in die Schächte (40, 12) umfasst, wobei die Schächte (40, 12) jeweils mindestens eine Schachtwand (42) mit einer Mehrzahl von auf die Artikel (22) gerichteten Düsen (44) aufweisen und wobei das Schrumpfmedium (30) durch die Düsen (44) in das Innere (11) des Schrumpftunnels (10) leitbar ist.

7. Verfahren zum Umrüsten eines Schrumpftunnels (10), welcher mindestens eine Transportstrecke (8) für die Artikel (22), zwei äußere Schächte (40) und mindestens einen im Inneren (11) des Schrumpftunnels (10) angeordneten Schacht (12) umfasst, über die die Artikel (22) mit einem Schrumpfmedium (30) beaufschlagbar sind, wobei die mindestens drei Schächte (40, 12) parallel zueinander anordenbar sind, **gekennzeichnet durch** die folgenden Schritte:
• Eingabe der gewünschten zweiten Anzahl von zu verarbeitenden Bahnen in eine Steuereinheit;
• Hochklappen des mindestens einen im Inneren (11) des Schrumpftunnels (10) angeordneten Schachts (12), wenn die zweite Anzahl von Bahnen kleiner ist als die erste Anzahl ODER
• Herunterklappen des mindestens einen im Inneren (11) des Schrumpftunnels (10) angeordneten Schachts (12), wenn die zweite Anzahl von Bahnen größer ist als die erste Anzahl.

8. Verfahren nach Anspruch 7, bei dem die Zufuhr von Schrumpfmedium (30) zu einem im Inneren (11) des Schrumpftunnels (10) angeordneten Schacht (12) aktiviert wird, wenn dieser parallel zu den beiden äußeren Schächten angeordnet ist, und wobei die Zufuhr von Schrumpfmedium (30) zu einem im Inneren (11) des Schrumpftunnels (10) angeordneten Schachts (12) deaktiviert wird, wenn dieser aus der Transportstrecke (8) heraus geschwenkt ist.

## Claims

1. Shrink tunnel (10) comprising at least one transport route (8) for articles (22), two outer shafts (40) and at least one inner shaft (12) located in the inside (11) of the shrink tunnel (10), whereby a shrinking medium (30) can be applied onto the articles (22) by the shafts (40, 12), whereby the at least three shafts (40, 12) can be arranged parallel to each other, **characterized by** that the at least one inner shaft (12) that is located inside (11) the shrink tunnel (10) is pivotal about at least one axis (D) and can be swiveled out of the transport route (8).

2. Shrink tunnel according to claim 1, whereby no shrink medium (30) is applied through the inner shaft (12) located inside (11) the shrink tunnel (10), when the inner shaft (12) is swiveled out of the transport route (8).

3. Shrink tunnel according to claim 1 or 2, whereby the at least one inner shaft (12) comprises a first part and a second part (12a, 12b), whereby the first part and the second part (12a, 12b) are movable relative to each other, whereby the height of the inner shaft (12) is reducible.

4. Shrink tunnel according to claim 3 whereby a folding mechanism (16) is located between the first part and the second part (12a, 12b) of the shaft (12), whereby the lower part (12b) can be folded upwardly, so that the lower part and the upper part (12a, 12b) can be arranged parallel beside each other

5. Shrink tunnel according to claim 3 whereby the lower part (12b) and the upper part (12a) can be shifted along each other.

6. Shrink tunnel according to one of the previous claims, comprising at least one means for supplying the shrinking medium (30) into the shafts (40, 12), whereby the shafts (40, 12) each comprise at least one shaft wall (42) with a plurality of nozzles (44) directed towards the articles (22) and whereby the shrinking medium (30) is guided into the inside (11) of the shrink tunnel (10) through the nozzles (44).

7. Method for the conversion of a shrink tunnel (10), comprising at least one transport route (8) for articles (22), two outer shafts (40) and at least one inner shaft (12) located inside(11) the shrink tunnel (10), whereby shrinking medium (30) is applied onto the articles (22) by the shafts (40, 12), where by the three shafts (40, 12) can be arranged parallel to each other, **characterized by** the following steps:
• entering a required second number of processing tracks into a control unit;
• swiveling out or folding up the at least one inner shaft (12) located inside (11) the shrink tunnel (10) if the second number of processing tracks is smaller than the first number of processing tracks OR
• unfolding the at least one inner shaft (12) located inside (11) the shrink tunnel (10) if the second number of processing tracks is bigger than the first number of processing tracks.

8. Method according to claim 7, whereby the supply of shrinking medium (30) for an inner shaft (12) located inside (11) the shrink tunnel (10) is activated, when the inner shaft (12) is arranged in parallel to the two outer shafts (40), and whereby the supply of shrinking medium (30) for an inner shaft (12) located inside (11) the shrink tunnel (10) is deactivated, when the inner shaft (12) is swiveled out of the transport route (8).

## Revendications

1. Tunnel de rétrécissement (10), qui comprend au moins un trajet de transport (8) pour des articles (22), deux puits extérieurs (40) et au moins un puits (12) disposé à l'intérieur (11) du tunnel de rétrécissement (10), à travers lesquels les articles (22) peuvent être chargés avec un milieu de rétrécissement (30), étant donné que les au moins trois puits (40, 12) sont disposés parallèlement l'un par rapport à l'autre, **caractérisé en ce que** le au moins un puits (12) disposé à l'intérieur (11) du tunnel de rétrécissement (10) peut être pivoté autour d'au moins un axe (D) hors du trajet de transport (8).

2. Tunnel de rétrécissement selon la revendication 1, dans lequel le au moins un puits (12) disposé à l'intérieur (11) du tunnel de rétrécissement (10) n'est pas chargé avec le milieu de rétrécissement (30) lorsqu'il est pivoté hors du trajet de transport (8).

3. Tunnel de rétrécissement selon la revendication 1 ou 2, dans lequel le au moins un puits (12) intérieur pivotant se compose d'une première et d'une deuxième sections (12a, 12b) qui sont mobiles l'une par rapport à l'autre de manière à ce que la hauteur (H) du puits (12) soit réductible.

4. Tunnel de rétrécissement selon la revendication 3, dans lequel est disposé entre la première et la deuxième sections (12a, 12b) du puits un mécanisme de rabattement (16) autour duquel la section inférieure (12b) peut être rabattue vers le haut de manière à ce que les sections inférieure et supérieure (12a, 12b) puissent être disposées parallèlement l'une à côté de l'autre.

5. Tunnel de rétrécissement selon la revendication 3, dans lequel la section inférieure (12a) et la section supérieure (12b) peuvent être décalées l'une par rapport à l'autre.

6. Tunnel de rétrécissement selon l'une quelconque des revendications précédentes, qui comprend au moins un moyen d'alimentation d'un milieu de rétrécissement (30) dans les puits (40, 12), étant donné que les puits (40, 12) présentent respectivement au moins une paroi de puits (42) avec une pluralité de buses d'injection (44) orientées sur les articles (22), et étant donné que le milieu de rétrécissement (30) peut être guidé par les buses d'injection (44) vers l'intérieur (11) du tunnel de rétrécissement (10).

7. Procédé de transformation d'un tunnel de rétrécissement (10) qui comprend au moins un trajet de transport (8) pour les articles (22), deux puits extérieurs (40) et au moins un puits (12) disposé à l'intérieur (11) du tunnel de rétrécissement (10), à travers lesquels les articles (22) peuvent être chargés avec un milieu de rétrécissement (30), étant donné que les au moins trois puits (40, 12) peuvent être disposés parallèlement l'un par rapport à l'autre, **caractérisé par** les étapes suivantes :
• saisie dans une unité de commande du deuxième nombre souhaité de bandes à traiter ;
• rabattement vers le haut du au moins un puits (12) disposé à l'intérieur (11) du tunnel de rétrécissement (10) lorsque le deuxième nombre de bandes est inférieur au premier nombre OU
• rabattement vers le bas du au moins un puits (12) disposé à l'intérieur (11) du tunnel de rétrécissement (10) lorsque le deuxième nombre de bandes est supérieur au premier nombre.

8. Procédé selon la revendication 1, ou l'alimentation de milieu de rétrécissement (30) vers un puits (12) disposé à l'intérieur (11) du tunnel de rétrécissement (10) est activée lorsque ledit puits est disposé parallèlement aux deux puits extérieurs, et dans lequel l'alimentation de milieu de rétrécissement (30) vers un puits (12) disposé à l'intérieur (11) du tunnel de rétrécissement (10) est désactivée lorsque ledit puits est pivoté hors du trajet de transport (8).
